# EUROPÄISCHE PATENTSCHRIFT

(11) **EP 1 861 859 B1**
(45) Veröffentlichungstag und Bekanntmachung des Hinweises auf die Patenterteilung: **30.11.2016**
(21) Anmeldenummer: 06725274.2
(22) Anmeldetag: 23.03.2006
(51) Int. Cl.: H01H 31/12, H01H 9/10, H02B 1/18

(54) **METALLBÜGEL ZUM HALTEN VON SICHERUNGEN IM DECKEL EINES SICHERUNGSLASTTRENNSCHALTERS**
METAL BRACKET FOR RETAINING FUSES IN THE COVER OF A FUSED INTERRUPTER
ETRIER METALLIQUE POUR MAINTENIR DES FUSIBLES DANS LE COUVERCLE D'UN SECTIONNEUR A COUPURE EN CHARGE

(30) Priorität: 24.03.2005 DE 102005014980
(43) Veröffentlichungstag der Anmeldung: 05.12.2007
(73) Patentinhaber: Siemens Aktiengesellschaft, 80333 München (DE)
(72) Erfinder: BLAIMER, Gerhard, 92245 Kümmersbruck (DE); DONNER, Steffen, 16727 Bötzow (DE); GNOERRLICH, Uwe, 12621 Berlin (DE); LOSCH, Stefan, 13595 Berlin (DE); SCHMIDT, Detlev, 12055 Berlin (DE); SCUDLO, Steffen, 91056 Erlangen (DE); STANG, Alfred, 92224 Amberg (DE); STRUBICH, Petra, 14656 Brieselang (DE); TÜRKMEN, Sezai, 13629 Berlin (DE)
(86) Internationale Anmeldenummer: PCT/EP2006/060997
(87) Internationale Veröffentlichungsnummer: WO 2006/100293

(56) Entgegenhaltungen:
- DE-U1- 29 721 452

## Beschreibung

Die Erfindung betrifft eine Baugruppe bestehend aus einem Deckel für einen Sicherungslasttrennschalter und einem Metallbügel zum Halten von Sicherungen im Deckel des Sicherungslasttrennschalters mit einem Frontabschnitt und zwei sich im Wesentlichen senkrecht von dem Frontabschnitt weg erstreckenden Wandabschnitten.

Ein solcher Metallbügel ist im Stand der Technik bekannt. Metallbügel werden verwendet, um die hohen Schließkräfte zu beherrschen, welche in Deckeln von Sicherungslasttrennschaltern auftreten, insbesondere bei NH-Sicherungen der Größen 1, 2, 3 oder 4a. Beim Öffnen eines solchen Deckels müssen Reibkräfte von bis zu 50 kN überwunden werden. Hierzu ist bekannt, einen Metallbügel der oben genannten Art in den Deckel eines Sicherungslasttrennschalters einzusetzen. Im Stand der Technik werden diese Metallbügel für den Halt in dem Deckel eingepresst und gegebenenfalls nachgestanzt oder durch Schrauben festgeschraubt. Der Halt des Metallbügels stellt im Stand der Technik ein Problem dar, insbesondere wird der Metallbügel häufig über mehrere Montagebewegungen versetzt und verschoben, bis er Halt findet.

Aus der DE 297 21 452 U1 ist bereits ein U-förmiger Metallbügel zum Halten von Sicherungen im Deckel eines Sicherungslasttrennschalters bekannt.

Die DE 1 725 880 U zeigt weiter einen U-förmigen Haltebügel zum Halten von Sicherungspatronen, die im Deckel eines Hochleistungs-Sicherungstrennschalters angeordnet sind. Diese weisen einen Frontabschnitt mit einem Fenster auf, an dem sich zwei eine U-Form bildende Wände senkrecht erstrecken. An den Wänden befinden sich dem Frontabschnitt gegenüberliegend Haltestege, die zum Befestigen im Sockel des Deckels dienen.

Auch die DE 2 243 945 A1 zeigt ein U-förmiges Halteorgan zum Halten von Sicherungen eines NH-Sicherungslasttrennschalters. Das Halteorgan umfasst einen Frontabschnitt, an den sich im Wesentlichen dazu senkrecht ausgebildete Wände anschließen. An deren Enden erstrecken sich Fußteile seitlich nach außen.

Es ist Aufgabe der Erfindung, den Halt eines oben genannten Metallbügels einer Baugruppe, die außerdem einen Deckel aufweist, zum Halten von Sicherungen zuverlässiger zu machen und die Montage zu vereinfachen.

Die Erfindung wird gelöst durch jeweils im Aufnahmefach angeordnete Klemmnasen, die zwischen sich und einem Führungssteg einen Zwischenraum zum Aufnehmen der beiden aufweisen. Die Haltestege werden während der Montage von den Klemmnasen zentriert und sind in einer Montagerichtung in die Zwischenräume und damit in den Deckel einschiebbar und werden im eingeschobenen Zustand von den zurückfedernden Klemmnasen festgeklemmt. Insbesondere steht jeder Haltesteg senkrecht von dem zugehörigen Wandabschnitt weg.

Dadurch wird es ermöglicht, den Metallbügel an den Haltestegen zu halten, und in dem Deckel des Sicherungslasttrennschalters, in dem gewöhnlich eine Mehrzahl von Aufnahmefächern zum Halten von Sicherungen vorgesehen ist, können zwei Klemmnasen zum Festklemmen der Haltestege eines Metallbügels vorgesehen sein, um einen solchen Metallbügel während des Montagevorgangs zu zentrieren und in Position und Lage zu halten.

Bevorzugt haben die Haltestege ein Drittel bis zwei Drittel der Länge des zugehörigen Wandabschnitts, und vorzugsweise sind sie halb so lang wie der zugehörige Wandabschnitt. Die Länge kann bei Draufsicht auf den Metallbügel ermittelt werden.

Wenn sich die Wandabschnitte senkrecht von dem Frontabschnitt weg erstrecken und die Haltestege senkrecht von dem zugehörigen Wandabschnitt weg erstrecken, verlaufen die Haltestege parallel zum Frontabschnitt. Sie sollten ein Achtel bis ein Drittel der Länge des Frontabschnitts aufweisen, bevorzugt ein Sechstel bis ein Viertel der Länge und besonders bevorzugt ein Fünftel der Länge des Frontabschnitts haben.

Damit der Metallbügel eine Sicherung halten kann, sollte der Frontabschnitt einen von oben beginnenden Schlitz zum Halten eines Hammerkopfs einer Sicherung aufweisen, der sich bevorzugt nach oben hin trichterförmig aufweitet, d.h. ausgehend von einer Rechteckform in eine abgeschrägte Form übergeht. Der Schlitz kann somit den Hammerkopf einer Sicherung halten, und weil der Metallbügel selbst in dem Deckel eines Sicherungslasttrennschalters mit seinen Haltestegen mit zwei Klemmnasen festgehalten ist, kann ein Hammerkopf der Sicherung zum Halt der Sicherung im Deckel in den Schlitz des Metallbügels eingeschoben sein.

Eine Sicherung weist normgemäß zwei Hammerköpfe auf. In diesem Falle sind je eingesetzter Sicherung zwei Metallbügel jeweils von Klemmnasen gehalten.

Der Metallbügel kann also in den Deckel eines Sicherungslasttrennschalters über nur eine Montagerichtung einfach von oben eingeschoben bzw. eingerastet werden. Zusätzliche Befestigungsmaßnahmen, wie zum Beispiel Schrauben oder Nieten, sind bei entsprechender konstruktiver Auslegung nicht erforderlich. Dadurch kann der Deckel des Sicherungslasttrennschalters ohne zusätzliche Montagebewegungen mit Metallbügeln bestückt werden.

Der erfindungsgemäße Metallbügel erleichtert daher im Zusammenspiel mit der konstruktiven Auslegung der Klemmnasen den Zusammenbau eines Deckels für einen Sicherungslasttrennschalter, wodurch bei der Montage Zeit gespart wird.

Eine bevorzugte Ausführungsform der Erfindung wird nun unter Bezug auf die Zeichnung näher beschrieben, in der:
- FIG 1: eine perspektivische Ansicht eines erfindungsgemäßen Metallbügels zeigt,
- FIG 2: eine Schnittansicht eines Deckels eines Sicherungslasttrennschalters mit dem in dem Deckel gehaltenen Metallbügel und mit einer an dem Metallbügel gehaltenen Sicherung zeigt, und
- FIG 3: eine perspektivische Ansicht zweier Aufnahmefächer eines Deckels eines Sicherungslasttrennschalters zeigt, wobei sich in dem einen Aufnahmefach eine von dem erfindungsgemäßen Metallbügel gehaltene NH-Sicherung befindet.

Ein in FIG 1 gezeigter Metallbügel 10 weist einen Frontabschnitt 12 und einen sich von dem Frontabschnitt im Wesentlichen senkrecht wegerstreckenden Wandabschnitt 14 zu beiden Seiten des Frontabschnitts 12 auf. Von jedem Wandabschnitt 14 erstreckt sich am Ende des Wandabschnitts ein Haltesteg 16 senkrecht weg, der somit parallel zu dem Frontabschnitt 12 verläuft, wobei jeder Haltesteg 16 ca. ein Fünftel der Länge (oder aus Sicht der FIG 1 gesehen der Breite) des Frontabschnitts hat. Der Haltesteg 16 ist ca. halb so lang wie der zugehörige Wandabschnitt 14.

Der Frontabschnitt 12 weist einen Schlitz 20 auf, der unterhalb der mittleren Höhe des Frontabschnitts 12 mit einer Rechteckform beginnt und sich dann dreieckig aufweitet, so dass eine trichterförmige Öffnung 22 in den Schlitz 20 hinein ausgebildet ist.

Der Schlitz 20 mit der trichterförmigen Öffnung 22 kann einfach aus einem Metallblech ausgestanzt sein. Im Übrigen kann das Metallblech so gebogen sein, dass die genannten Formen gebildet werden.

FIG 2 zeigt nun einen Deckel für einen Sicherungslasttrennschalter im Querschnitt von oben gesehen. Dieser Deckel weist drei Aufnahmefächer 24 zum Halten von Sicherungen auf. Jedes Aufnahmefach weist zwei Klemmnasen 26 auf, die aus Kunststoff hergestellt und leicht federnd sind, und die zwischen sich und einem Führungssteg 28 einen Zwischenraum zum Aufnehmen der Haltestege des Metallbügels 10 aufweisen. Die rechte Seite von FIG 2 zeigt den von Klemmnasen 26 und den Führungsstegen 28 gehaltenen Metallbügel 10. In den Schlitz des Metallbügels 10 ist der Hammerkopf 30 einer Sicherung 32 eingeschoben, die im Aufnahmefach 24 des Deckels des Sicherungslasttrennschalters gehalten ist. Der Hammerkopf besteht aus einem im Schnitt im Wesentlichen rechteckigen Bereich, hinter dem sich ein Hals 34 befindet, der etwas weniger breit ist, so dass die Sicherung 32 mit dem Hals in den Schlitz geschoben werden kann und der Hammerkopf eine Bewegung der Sicherung 32 dann verhindert.

Die FIG 3 zeigt den Deckel für einen Sicherungslasttrennschalter mit zwei Aufnahmefächern 24, wobei im rechten Aufnahmefach die Sicherung gehalten ist. Diese perspektivische Ansicht zeigt, wie die Metallbügel 10 (jeweils zwei pro Aufnahmefach 24, d.h. pro Sicherung 32) an den Klemmnasen gehalten sind.

Aus FIG 3 ist auch zu erkennen, dass die Metallbügel von oben einschiebbar sind und dann durch leichten Druck die Klemmnasen zur Seite drängen und von diesen, weil diese zurückfedern, dann gehalten werden. Der Metallbügel in seiner Halterung hält auch großen Schließkräften beim Öffnen und Schließen des Deckels stand.

### Bezugszeichenliste

- 10: Metallbügel
- 12: Frontabschnitt
- 14: Wandabschnitt
- 16: Haltesteg
- 20: Schlitz
- 22: Öffnung
- 24: Aufnahme
- 30: Hammerkopf
- 32: Sicherung
- 34: Hals

## Patentansprüche

1. Baugruppe bestehend aus einem Deckel für einen Sicherungslasttrennschalter und einem Metallbügel (10) zum Halten von Sicherungen (32) in Aufnahmefächern (24), die im Deckel des Sicherungslasttrennschalters vorgesehen sind, wobei der Metallbügel (10) aufweist:
- einen Frontabschnitt (12)
- zwei sich im Wesentlichen senkrecht von dem Frontabschnitt (12) erstreckende Wandabschnitte (14) und
- jeweils einen Haltesteg (16) an den Wandabschnitten (14) wobei der Haltesteg (16) von den zugehörigen Wandabschnitten (14) seitlich nach außen wegsteht,
**gekennzeichnet durch**
jeweils im Aufnahmefach (24) angeordnete Klemmnasen (26), die zwischen sich und einem Führungssteg (28) einen Zwischenraum zum Aufnehmen der beiden Haltestege (16) aufweisen, die während der Montage - zentriert von den Klemmnasen (26) - in einer Montagerichtung in die Zwischenräume und damit in den Deckel einschiebbar und von den zurückfedernden Klemmnasen (26) festklemmbar sind.

2. Metallbügel nach Anspruch 1, **dadurch gekennzeichnet, dass** jeder Haltesteg am Ende der Wandabschnitt senkrecht von dem zugehörigen Wandabschnitt weg steht.

3. Metallbügel nach Anspruch 1 oder 2, **dadurch gekennzeichnet, dass** die Haltestege (16) ein Drittel bis zwei Drittel der Länge des zugehörigen Wandabschnitts (14) haben, vorzugsweise halb so lang sind wie der zugehörige Wandabschnitt (14).

4. Metallbügel nach Anspruch 1 bis 3, bei dem die Haltestege (16) parallel zum Frontabschnitt (12) verlaufen und jeweils ein Achtel bis ein Drittel der Länge des Frontabschnitts haben, bevorzugt ein Sechstel bis ein Viertel der Länge, und besonders bevorzugt ein Fünftel der Länge des Frontabschnitts (12) haben.

5. Metallbügel nach einem der vorhergehenden Ansprüche, **dadurch gekennzeichnet, dass** der Frontabschnitt (12) einen Schlitz (20) zum Halten eines Hammerkopfes einer Sicherung aufweist, der sich bevorzugt von einer Rechteckform nach oben hin trichterförmig (22) aufweitet.

## Claims

1. Assembly comprising a cover for a fused load disconnector and a metal clip (10) for holding fuses (32) in accommodation compartments (24) which are provided in the cover of the fused load disconnector, wherein the metal clip (10) has:
- a front section (12),
- two wall sections (14) which extend substantially perpendicularly from the front section (12), and
- in each case one retaining web (16) on the wall sections (14), wherein the retaining web (16) projects laterally outward from the associated wall sections (14),
**characterized by**
clamping lugs (26) which are each arranged in the accommodation compartment (24) and which, between them and a guide web (28), have an intermediate space for accommodating the two retaining webs (16) which during assembly - centred by the clamping lugs (26) - can be pushed in an assembly direction into the intermediate spaces and therefore into the cover and can be fixedly clamped by the clamping lugs (26) which spring back.

2. Metal clip according to Claim 1, **characterized in that** each retaining web at the end of the wall section projects perpendicularly away from the associated wall section.

3. Metal clip according to Claim 1 or 2, **characterized in that** the retaining webs (16) are one third to two thirds the length of the associated wall section (14), preferably half as long as the associated wall section (14).

4. Metal clip according to Claims 1 to 3, in which the retaining webs (16) run parallel to the front section (12) and are each one eighth to one third the length of the front section, preferably one sixth to one quarter the length, and particularly preferably one fifth the length, of the front section (12).

5. Metal clip according to one of the preceding claims, **characterized in that** the front section (12) has a slot (20) for holding a hammerhead of a fuse, which slot is preferably widened in the upward direction in the form of a funnel (22) from a rectangular shape.

## Revendications

1. Module constitué d'un couvercle d'un sectionneur à coupure en charge et d'un étrier (10) métallique pour maintenir des fusibles (32) dans des casiers (24) de réception, qui sont prévus dans le couvercle du sectionneur à coupure en charge, l'étrier (10) métallique ayant :
- une partie (12) avant,
- deux parties (14) de paroi s'étendant sensiblement perpendiculairement à la partie (12) avant et
- respectivement une réglette (16) de maintien sur les parties (14) de paroi, la réglette (16) de maintien s'éloignant latéralement vers l'extérieur des parties (14) de paroi associées,
**caractérisé par**
respectivement des becs (26) de serrage, qui sont disposés dans le casier (24) de réception et qui ont, entre eux et une réglette (28) de guidage, un espace intermédiaire de réception des deux réglettes (16) de maintien, qui, pendant le montage, peuvent - en étant centrées par les becs (26) de serrage - être insérées dans le sens de montage dans les espaces intermédiaires et ainsi dans le couvercle et être fixées par les becs (26) de serrage revenant élastiquement.

2. Etrier métallique suivant la revendication 1, **caractérisé en ce que** chaque réglette de maintien s'éloigne à l'extrémité de la partie de paroi perpendiculairement de la partie de paroi associée.

3. Etrier métallique suivant la revendication 1 ou 2, **caractérisé en ce que** les réglettes (16) de maintien ont un tiers à deux tiers de la longueur de la partie (14) de paroi associée, en ayant de préférence la moitié de la longueur de la partie (14) de paroi associée.

4. Etrier métallique suivant l'une des revendications 1 à 3, dans lequel les réglettes (16) de maintien s'étendent parallèlement à la partie (12) avant et ont respectivement d'un huitième à un tiers de la longueur de la partie avant, de préférence d'un sixième à un quart de la longueur, et, d'une manière particulièrement préférée, un cinquième de la longueur de la partie (12) avant.

5. Etrier métallique suivant l'une des revendications précédentes, **caractérisé en ce que** la partie (12) avant a une fente (20) pour le maintien d'une tête de marteau d'un fusible, qui s'élargit, de préférence, d'une forme rectangulaire vers le haut en une forme (22) de trémie.
